# EUROPÄISCHE PATENTSCHRIFT

(11) **EP 3 423 624 B1**
(45) Veröffentlichungstag und Bekanntmachung des Hinweises auf die Patenterteilung: **15.06.2022**
(21) Anmeldenummer: 17707841.7
(22) Anmeldetag: 28.02.2017
(51) Int. Cl.: D05B 13/00

(54) **MATERIALBAHN-FIXIERVORRICHTUNG ALS BESTANDTEIL EINER FILTERTASCHEN-FERTIGUNGSANLAGE**
MATERIAL TRACK FIXTURE DEVICE AS A COMPONENT OF A FILTERBAG MANUFACTURING DEVICE
DISPOSITIF DE FIXATION D'UNE BANDE FAISANT PARTIE D'UNE INSTALLATION DE FABRICATION DE SACS DE FILTRAGE

(30) Priorität: 01.03.2016 DE 102016203358
(43) Veröffentlichungstag der Anmeldung: 09.01.2019
(73) Patentinhaber: PFAFF Industriesysteme und Maschinen GmbH, 67661 Kaiserslautern (DE)
(72) Erfinder: KOSCHNICK, Frank, 64653 Lorsch (DE); BECKER, Berthold, 64668 Rimbach (DE)
(74) Vertreter: Rau, Schneck & Hübner Patentanwälte Rechtsanwälte PartGmbB
(86) Internationale Anmeldenummer: PCT/EP2017/054555
(87) Internationale Veröffentlichungsnummer: WO 2017/148886

(56) Entgegenhaltungen:
- EP-A2- 2 233 629
- DE-C1- 4 332 111
- DE-U1-202005 014 523
- GB-A- 445 307
- US-A- 1 697 706
- US-A- 1 794 366
- US-A- 2 667 132
- US-A1- 2011 185 957

## Beschreibung

Die Erfindung betrifft eine Materialbahn-Fixiervorrichtung als Bestandteil einer Filtertaschen-Fertigungsanlage. Ferner betrifft die Erfindung ein Verfahren zum Fixieren mindestens zweier Materialbahnen unter Abstand miteinander und eine Filtertaschen-Fertigungsanlage mit einer derartigen Materialbahn-Fixiervorrichtung.

Eine Materialbahn-Fixiervorrichtung der eingangs genannten Art ist bekannt durch den Produktprospekt "FPS300-High-Speed-Fertigungssystem für Filtertaschen", zum Zeitpunkt der Anmeldung abrufbar über die Internetseiten der Anmelderin. Aus der DE 20 2005 014 523 U1 ist eine Vielnadel-Nähmaschine bekannt.

Die GB 445 307 A beschreibt eine Maschine zur Teebeutelherstellung. Die US 1 697 706 A, die US 2 667 132 A und die US 1 794 366 A beschreiben eine Beutelfertigungsmaschine. Die DE 43 32 111 C1 beschreibt einen Greifer für Einfachkettenstich-Nähmaschinen. Die EP 2 233 629 A2 und die US 2011/0185957 A1 beschreiben Ausführungen einer Mehrnadel-Nähmaschine.

Es ist eine Aufgabe der vorliegenden Erfindung, eine Materialbahn-Fixiervorrichtung der eingangs genannten Art derart weiterzubilden, dass hierüber Filtertaschen mit größerer Taschenöffnung, besonders mit größerer Öffnungserstreckung zwischen den Materialbahnen erzeugt werden können.

Diese Aufgabe ist erfindungsgemäß gelöst durch eine Materialbahn-Fixiervorrichtung mit den im Anspruch 1 angegebenen Merkmalen.

Erfindungsgemäß wurde erkannt, dass eine zwischen den Materialbahnen angeordnete Mehrfaden-Erzeugungseinheit den Mehrfaden dort erzeugt, wo er zur Abstandsfixierung zwischen den Materialbahnen gebraucht wird. Der Mehrfaden wird also zwischen den Materialbahnen erzeugt und nicht außerhalb der Materialbahnen. Für den so erzeugten Mehrfaden ist es nicht erforderlich, diesen mittels einer weiteren Auszieheinheit zwischen die Materialbahnen zu ziehen. Die Mehrfaden-Erzeugungseinheit kann in unmittelbarer Nachbarschaft zu den Stichbildungswerkzeugen einer Näheinheit angeordnet sein. Die Mahrfaden-Erzeugungseinheit kann im Betrieb von einer Spitze der Nähnadel durchtreten werden. Jeweils eine Mehrfaden-Erzeugungseinheit kann einer der Näheinheiten zugeordnet sein. Mit Hilfe der Mehrfaden-Erzeugungseinheit lassen sich Mehrfadenwege erzeugen, die in einem Abstand zwischen benachbarten Materialbahnen von mehr als 70 mm, z.B. von 80 mm, 90 mm, 100 mm und auch in noch größeren Abständen resultieren. Ein vorgegebener Filterrahmen kann dann mit einer entsprechend geringeren Anzahl von Filtertaschen, die eine größere Öffnungsweite aufweisen, bestückt werden.

Die Mehrfaden-Erzeugungseinheit hat jeweils eine schräg zur Förderrichtung verlaufende Schrägfläche. Letztere ist im Betrieb zwischen den Materialbahnen so angeordnet, dass die Schrägfläche vom Faden während der Nahtbildung aufgrund der Förderung durch die Materialbahn-Fördereinrichtung passiert wird. Jeder Näheinheit ist eine der Schrägflächen zugeordnet. Derartige Schrägflächen haben sich zur betriebssicheren Bildung von Mehrfaden zwischen den Materialbahnen bewehrt. Je nach über die Schrägfläche erzeugter Auslenkung des Fadenweges quer zur Förderrichtung lässt sich der über die Mehrfaden-Erzeugungseinheit erzeugte Mehrfaden hinsichtlich seiner Länge vorgeben.

Eine Ausgestaltung der Mehrfaden-Erzeugungseinheit als mindestens ein Blech nach Anspruch 3 verringert die Herstellungskosten. Es können mehrere derartige Bleche mit jeweils einer Mehrzahl von Schrägflächen zum Einsatz kommen. Alternativ kann für jede Einheit eine separate Mehrfaden-Erzeugungseinheit vorgesehen sein.

Eine Schrägflächenorientierung nach Anspruch 4 verringert die Gefahr eines unerwünschten Lateralversatzes zwischen den Materialbahnen im Betrieb der Materialbahn-Fixiervorrichtung. Eine insgesamt resultierende Kraft, die über die Fadenpassage von den Schrägflächen auf die Materialbahnen quer zur Förderrichtung ausgeübt wird, kann 0 sein oder kann nahe 0 sein.

Eine verstellbare Mehrfaden-Erzeugungseinheit nach Anspruch 5 ermöglicht die Erzeugung von Filtertaschen mit vorgebbaren Öffnungsweiten. Zu dieser Vorgabe verschiedener Fadenweg-Verlängerungsmaße kann die Mehrfaden-Erzeugungseinheit quer zur Materialbahn-Förderrichtung verstellbar sein.

Eine verlagerbare Mehrfaden-Erzeugungseinheit nach Anspruch 6 ermöglicht es, den hierüber zwischen den Materialbahnen erzeugten Mehrfaden noch zusätzlich zu verlängern. Zu dieser zusätzlichen Verlängerung kann die Mehrfaden-Erzeugungseinheit während des Nahtbildungsprozesses quer zur Materialbahn-Förderrichtung verlagerbar sein.

Eine Zusatz-Mehrfaden-Erzeugungseinheit nach Anspruch 7 schafft die Möglichkeit, einen Gesamt-Mehrfaden zu produzieren, der länger ist als der über die Mehrfaden-Erzeugungseinheit zwischen den Materialbahnen erzeugte Mehrfaden. Die Faden-Auszieheinheit kann als Mehrzahl von jedie Mehrfaden-Erzeugungseinheit während des Nahtbildungsprozesses quer zur Materialbahn-Förderrichtung verlagerbar sein.

Eine Zusatz-Mehrfaden-Erzeugungseinheit nach Anspruch 7 schafft die Möglichkeit, einen Gesamt-Mehrfaden zu produzieren, der länger ist als der über die Mehrfaden-Erzeugungseinheit zwischen den Materialbahnen erzeugte Mehrfaden. Die Faden-Auszieheinheit kann als Mehrzahl von jeweils einer Näheinheit zugeordneter, schräg zur Förderrichtung verlaufender Faden-Ausziehdrähte ausgeführt sein. Diese können im Betrieb zwischen den Materialbahnen so angeordnet sein, dass sie vom Faden während der Nahtbildung aufgrund der Förderung durch die Materialbahn-Fördereinrichtung passiert werden.

Eine Ausgestaltung der Zusatz-Mehrfaden-Erzeugungseinheit als Fadenfinger nach Anspruch 8 hat sich bewährt.

Die Vorteile eines Verfahrens nach Anspruch 9 entsprechen denen, die vorstehend unter Bezugnahme auf die Materialbahn-Fixiervorrichtung bereits erläutert wurden. Das Verfahren wird unter Einsatz einer Materialbahn-Fixiervorrichtung nach einem der oben diskutierten Ansprüche durchgeführt.

Die Vorteile einer Filtertaschen-Fertigungsanlage nach Anspruch 10 entsprechen denen, die vorstehend unter Bezugnahme auf die erfindungsgemäße Materialbahn-Fördervorrichtung bereits erläutert wurden. Ein dauerhaftes Fixieren über die Versicherungseinrichtung kann beispielsweise mit Hilfe von Heißleim geschehen. Ein Randverbinden kann durch Nähen und/oder Ultraschallschweißen erfolgen.
- Fig. 2: stärker schematisch Komponenten der Materialbahn-Fixiervorrichtung, ebenfalls gesehen entgegengesetzt zur Materialbahn-Förderrichtung, wobei die dargestellten Komponenten genau einer Näheinheit einer Mehrzahl von Näheinheiten der Materialbahn-Fixiervorrichtung zugeordnet sind und zusätzlich zu Fadenführungskomponeten noch eine Stichplatte und zwei miteinander unter Abstand zu fixierende Materialbahnen teils im Schnitt dargestellt sind;
- Fig. 3: ebenfalls schematisch Komponenten der Materialbahn-Fixiervorrichtung, gesehen aus Blickrichtung III in Fig. 2;
- Fig. 4: ebenfalls schematisch Komponenten der Materialbahn-Fixiervorrichtung, gesehen aus Blickrichtung IV in den Fig. 2 und 3; und
- Fig. 5: stark schematisch Baugruppen der die Materialbahn-Fixiervorrichtung aufweisenden Filtertaschen-Fertigungsanlage.

Eine Materialbahn-Fixiervorrichtung 1 ist Bestandteil einer insgesamt sehr stark schematisch in der Fig. 5 dargestellten Filtertaschen-Fertigungsanlage 2. Mit der Filtertaschen-Fertigungsanlage 2 werden Filtertaschen gefertigt, deren Taschenwände durch zwei Materialbahnen 3, 4 gebildet werden, die in den Fig. 2 und 3 dargestellt sind. Entsprechend ihrer Orientierung während der Bearbeitung in der Materialbahn-Fixiervorrichtung 1 wird die Materialbahn 3 auch als obere und die Materialbahn 4 auch als untere Materalbahn bezeichnet. Eine Mehrzahl gefertigter Filtertaschen kann später in einen gemeinsamen Filterrahmen (nicht dargestellt) eingesetzt werden, wobei Benachbarte der Filtertaschen über ihre langen Taschenöffnungs-Stirnkanten aneinander anliegen. Die kurzen Stirnkanten der Filtertaschenöffnungen haben eine Abmessung, die größer ist als 70 mm und die insbesondere 100 mm beträgt. Bei einem Rahmen mit Kantenlänge von 600 mm x 600 mm kann dieser mit insgesamt sechs Filtertaschen mit so (100 mm x 600 mm bemaßten) und angeordneten Filtertaschenöffnungen komplett ausgefüllt werden.

Die Materialbahn-Fixiervorrichtung 1 hat eine lediglich schematisch in der Fig. 5 dargestellte Materialbahn-Fördereinrichtung 5 zur Förderung der beiden Materialbahnen 3, 4 längs einer Förderrichtung 6. In den Fig. 1 und 2 verläuft die Förderrichtung 6 senkrecht zur Zeichenebene aus dieser heraus.

Die Materialbahn-Fixiervorrichtung 1 hat eine Mehrzahl von Näheinheiten 7. Letztere haben jeweils eine Nähnadel 8 und einen Faden-Greifer 9 als mit einem Nähfaden 10 zusammenwirkende Stichbildungswerkzeuge. Fig. 1 zeigt beispielhaft elf nebeneinander quer zur Förderrichtung 6 angeordnete Näheinheiten 7. Tatsächlich liegen bei der Materialbahn-Fixiervorrichtung 1 insgesamt zwölf nebeneinander quer zur Förderrichtung 6 angeordnete Näheinheiten 7 vor.

Der Fadenlauf einer Näheinheit 7 ist beispielsweise in der Fig. 3 dargestellt: Der Faden läuft hierbei von einer konusförmigen Garnrolle 11 über ein Öhr 12 der Nadel 8 zunächst vorbei an einer Zusatz-Mehrfaden-Erzeugungseinheit 13 in Form eines Fadenfingers. Im weiteren Verlauf durchtritt der Faden 10 die obere Materialbahn 3 und läuft an einer zwischen den Materialbahnen 3, 4 angeordneten Mehrfaden-Erzeugungseinheit 14 vorbei, die als Faden-Zieh-Blech gestaltet ist. Anschließend durchtritt der Faden 10 die untere Materialbahn 4 und eine Stichplatte 15 der Materialbahn-Fixiervorrichtung 1. Im weiteren Verlauf umschlingt der Faden 10 während der Stichbildung die Greiferspitze des zugeordneten Greifers 9 der Näheinheit 7.

Der Greifer 9 ist angetrieben um eine quer zur Förderrichtung 6 verlaufende Greiferwelle 16 drehbar. In der Fig. 2 ist der Greifer 9 aus Gründen der Veranschaulichung um 90° gedreht dargestellt. Die Greiferwellen 16 sind in jeweils zugeordneten Wellenböcken 17 der Materialbahn-Fixiervorrichtung 1 gelagert.

Die Mehrfaden-Erzeugungseinheit 14 dient zur Verlängerung eines Fadenweges bei der Ausbildung einer Fixiernaht 19 zwischen den beiden Materialbahnen 3, 4. Entgegen ihrer Erzeugungsreihenfolge werden die Stiche 18 in der Fig. 1 mit einem Index 1, 2 ... indiziert.

Die Mehrfaden-Erzeugungseinheit 14 hat für jede der Näheinheiten 7 jeweils eine schräg zur Förderrichtung 6 verlaufende Schrägfläche 20. Diese ist im Betrieb der Fixiervorrichtung 1 zwischen den Materialbahnen 3, 4 so angeordnet, dass sie vom Faden 10 während der Nahtbildung aufgrund der Förderung durch die Materialbahn-Fördereinrichtung 5 passiert und damit quer zur Förderrichtung 6 ausgelenkt wird. Hierdurch wird Mehrfaden 21 unmittelbar zwischen den Materialbahnen 3 und 4 erzeugt. Bei der Stichbildung muss der Faden 10 also zwischen den Materialbahnen 3, 4 aufgrund des Faden-Zieh-Blechs 14 und dessen Schrägfläche 20 einen längeren Weg nehmen als dies ohne das Faden-Zieh-Blech 14 der Fall wäre. Wie der Fig. 1 unmittelbar zu entnehmen ist, ist jeder der Näheinheiten 7 eine der Schrägflächen 20 zugeordnet.

Bei der Ausführung nach Fig. 1 ist die Mehrfaden-Erzeugungseinheit 14 durch insgesamt zwei Bleche 14a und 14b ausgeführt. Jedes dieser Faden-Zieh-Bleche 14a, 14b hat jeweils sechs Schrägflächen 20, die jeweils einer der Näheinheiten 7 zugeordnet sind. Die sechs Schrägflächen 20 des Blechs 14a sind hinsichtlich ihres Schrägverlaufs gegenläufig zu den sechs Schrägflächen 20 des Blechs 14b orientiert. Resultierende Kräfte, die über die Fadenpassage von diesen Schrägflächen der Bleche 14a und 14b auf die Materialbahnen 3, 4 quer zur Förderrichtung 6 ausgeübt werden, wirken dann in zueinander entgegengesetzten Richtungen. Eine insgesamt resultierende Kraft, die über die Fadenpassage von den Schrägflächen 20 auf die Materialbahnen 3, 4 quer zur Förderrichtung 6 ausgeübt wird, kann dann 0 sein oder nahe 0 sein.

Die Mehrfaden-Erzeugungseinheit 14 kann zur Vorgabe verschiedener Fadenweg-Verlängerungsmaße, also verschiedener erzeugter Längen des Mehrfadens 21 zwischen verschiedenen Vorgabepositionen quer zur Vorrichtung 6 (vgl. Doppelpfeil 22 in der Fig. 2) verstellbar sein. In der Fig. 1 sind die beiden Faden-Zieh-Bleche 14a, 14b jeweils in der Vorgabeposition "Maximaler Mehrfaden" dargestellt. Alternativ oder zusätzlich kann die Mehrfaden-Erzeugungseinheit 14 während des Stichbildungsprozesses quer zur Förderrichtung 6 zur Mehrfaden-Erzeugung verlagerbar, insbesondere angetrieben verlagerbar, sein.

Die Zusatz-Mehrfaden-Erzeugungseinheit 13 dient zur zusätzlichen Verlängerung des Fadenweges zwischen zwei Stichen 18ᵢ, 18ᵢ₊₁ um einen Zusatz-Fadenweg 23 (vgl. Fig. 3 und 4). Die Zusatz-Mehrfaden-Erzeugungseinheit 13, also der jeweils der Näheinheit 7 zugeordnete Fadenfinger, ist im Betrieb der Fixiervorrichtung 1 in der Nähnadel 8 räumlich zugewandten Fadenlauf jenseits der beiden Materialbahnen 3, 4 angeordnet. Bei der zeichnerisch dargestellten Orientierung der Fixiervorrichtung 1 sind sowohl die Nähnadel 8 als auch der Fadenfinder 13 oberhalb der oberen Materialbahn 3 angeordnet.

Zudem hat die Fixiervorrichtung 1 eine der jeweiligen Näheinheit 7 zugeordnete Faden-Auszieheinheit 24 zum Ausziehen des zunächst jenseits der beiden Materialbahnen 3, 4 vorliegenden Zusatz-Fadenwegs 23 in den Fadenlauf zwischen den Materialbahnen 3 und 4. Die Faden-Auszieheinheit 24 ist als Mehrzahl von jeweils einer Näheinheit 7 zugeordneter, schräg zur Fadenrichtung 6 verlaufender Faden-Ausziehdrähte ausgeführt. Diese sind im Betrieb der Fixiervorrichtung 1 zwischen den Materialbahnen 3 und 4 angeordnet (vgl. Fig. 3). Diese Anordnung ist so, dass der jeweilige Faden-Ausziehdraht 24 während der Nahtbildung aufgrund der Förderung durch die Materialbahn-Fördereinrichtung 5 vom Faden 10 passiert werden. Nach dieser Fadenpassage des jeweiligen Faden-Ausziehdrahts 24 addieren sich der Mehrfaden-Erzeugungseinheit 14 erzeugte Mehrfaden 21 und der von der Zusatz-Mehrfaden-Erzeugungseinheit 13 erzeugte Zusatz-Fadenweg 23 zu einem Gesamt-Mehrfaden 25 zwischen den Materialbahnen 3 und 4.

Die Zusatz-Mehrfaden-Erzeugungseinheit 13 ist als angetrieben quer zur Förderrichtung 6 (vgl. Doppelpfeil 26 in der Fig. 2) verlagerbarer Fadenfinger ausgebildet. Diese Fadenfinger-Verlagerung kann eine mit der Stichbildung synchronisierte, oszillierende Bewegung sein. Alternativ oder zusätzlich können die den Näheinheiten 7 zugeordneten Fadenfinger 13 auch senkrecht zu einer Bahnebene der Materialbahnen 3, 4 (vgl. Doppelpfeil 26a) während des Nahtbildungsprozesses verlagert werden. Hierdurch lässt sich der Zusatz-Fadenweg 23, der während der Nahtbildung erzeugt wird, längs der Fixiernaht 19 variieren.

Die Fadenfinger 13 sind jeweils räumlich zwischen der Nadel 8 im oberen Umkehrpunkt und den Materialbahnen 3, 4 angeordnet. Der Fadenfinger 13 ist so ausgeführt, dass er den Fadenweg während der Stichbildung zunächst verlängert, wobei der Faden 10 nach erfolgter Fadenwegverlängerung durch den Fadenfinger 13 aufgrund der Förderung durch die Materialbahn-Fördereinrichtung 5 außer Kontakt mit dem nicht mit geförderten Fadenfinger 13 gerät.

Zusätzlich zur Materialbahn-Fixiervorrichtung 1 gehört zur Filtertaschen-Fertigungsanlage 2 noch eine Versiegelungseinrichtung 27 zum Versiegeln der gebildeten Stiche so, dass die Materialbahnen 3 und 4 über den Faden 10 unter Abstand zueinander dauerhaft fixiert sind. Die Versiegelungseinrichtung 27 ist als jeweils einer Näheinheit 7 zugeordneten Paar von Heißleimdüsen 28, 29 ausgeführt, über die Leim 30 (vgl. Fig. 3) auf die Fixiernaht 19 von oben und von unten her auf die Materialbahnen 3 und 4 nach Erzeugung des Gesamt-Mehrfadens 25 aufgetragen wird.

Weiterhin gehört zur Filtertaschen-Fertigungsanlage 2 eine Materialbahn-Randverbindungseinrichtung 31, zum Schließen von Seitennähten und Bodennaht der die beiden Materialbahnen 3 und 4 aufweisenden Filtertasche. Das Randverbinden kann durch Nähen und/oder Ultraschallverschweißen geschehen.

Beim Fixieren der beiden Materialbahnen 3, 4 unter Abstand zueinander mit Hilfe der Materialbahn-Fixiervorrichtung 1 und den weiteren Komponenten der Filtertaschen-Fertigungsanlage werden die Materialbahnen 3 und 4 längs der Förderrichtung 6 zwischen den Stichbildungswerkzeugen 8 und 9 der Näheinheiten 7 hindurchgeführt. Mit Hilfe der Nähnadel 8 werden die Stiche 18ᵢ erzeugt, wobei der Faden 10 durch die beiden Materialbahnen 3 und 4 hin zum Greifer 9 gefördert wird. Eine Fadenschlaufe wird dann vom Greifer erfasst und um einen weiteren Fadenabschnitt 10', der unterhalb der unteren Materialbahn 4 verläuft, herumgeschlungen. Hierdurch bilden sich Verknotungen 32 (vgl. Fig. 3) zwischen dem durch die Materialbahn 3 und 4 geförderten Faden 10 und dem Fadenabschnitt 10'.

Bei der Erzeugung der Fixiernaht 19 wird der Fadenweg einerseits durch die Mehrfaden-Erzeugungseinheit 14 zwischen den Materialbahnen 3 und 4 und andererseits durch die Zusatz-Mehrfaden-Erzeugungseinheit 13 zwischen zwei Stichen 18ᵢ, 18ᵢ₊₁ verlängert. Der durch die Zusatz-Mehrfaden-Erzeugungseinheit 13 erzeugte Zusatz-Fadenweg 23 wird mittels der Faden-Auszieheinheit 24 ebenfalls zwischen die Materialbahnen 3 und 4 gezogen, so dass dort zwischen der jeweiligen Verknotung 32 und dem zugehörigen Einstich in der oberen Materialbahn 3 bei jedem Stich 18ᵢ,ein Gesamt-Mehrfadenweg 25 vorliegt, der dazu führt, dass die beiden Materialbahnen 3, 4 bei gespanntem Faden 10 einen Abstand von 100 mm zueinander einnehmen können.

Der Gesamt-Mehrfadenweg 25 kann durch entsprechende Einstellung der Mehrfaden-Erzeugungseinheit 14 und/oder der Zusatz-Mehrfaden-Erzeugungseinheit 13 längs der Fixiernaht 19 variiert werden, so dass beispielsweise eine konisch zu einem Taschenboden hin verlaufende Gestaltung der Filtertasche resultiert. Unmittelbar nach Erzeugung des Gesamt-Mehrfadens 25 wird der Faden 10 zusammen mit dem Fadenabschnitt 10' unterhalb der oberen Materialbahn 3 und unterhalb der unteren Materialbahn 4 mit Hilfe der beiden Heißleimdüsen 28, 29 der Versiegelungseinrichtung 27 zur dauerhaften Fixierung des Fadens 10, 10' an den Materialbahnen 3 und 4 versiegelt. Im Anschluss hieran werden Seitennähte und Bodennähte der Filtertasche mit Hilfe der Materialbahn-Randverbindungseinrichtung 31 geschlossen. Die Filtertasche ist nun fertig und kann mit anderen Filtertaschen in den vorgefertigten Filterrahmen eingesetzt werden.

## Patentansprüche

1. Materialbahn-Fixiervorrichtung (1) für eine Filtertaschen-Fertigungsanlage (2)
- mit einer Materialbahn-Fördereinrichtung (5) zur Förderung von mindestens zwei miteinander unter Abstand mittels mindestens einer Fixiernaht (19) zu fixierenden Materialbahnen (3, 4) längs einer Förderrichtung (6),
- mit einer Mehrzahl von Näheinheiten (7) mit jeweils einer Nähnadel (8) und einem Faden-Greifer (9) als mit einem Faden (10) zur Erzeugung der Fixiernaht (19) zusammenwirkende Stichbildungswerkzeuge, zwischen denen die Materialbahnen (3, 4) in der Förderrichtung (6) hindurch förderbar sind,
- mit einer Mehrfaden-Erzeugungseinheit (14) zur Verlängerung eines Fadenwegs zwischen den Materialbahnen (3, 4),
- wobei die Mehrfaden-Erzeugungseinheit (14) im Betrieb im Fadenlauf zwischen den Materialbahnen (3, 4) angeordnet ist;
**dadurch gekennzeichnet, dass**
- die Mehrfaden-Erzeugungseinheit (14) jeweils eine schräg zur Förderrichtung verlaufende Schrägfläche (20) aufweist, die im Betrieb zwischen den Materialbahnen (3, 4) so angeordnet ist, dass sie vom Faden (10) während der Nahtbildung aufgrund der Förderung durch die Materialbahn-Fördereinrichtung (5) passiert wird,
- jeder Näheinheit (7) eine der Schrägflächen (20) zugeordnet ist.

2. Materialbahn-Fixiervorrichtung (1) nach Anspruch 1, **dadurch gekennzeichnet, dass** die Mehrfaden-Erzeugungseinheit (14) als mindestens ein Blech (14a, 14b) mit einer Mehrzahl von Schrägflächen (20) gestaltet ist, wobei für jede Näheinheit (7) eine der Schrägflächen (20) vorgesehen ist.

3. Materialbahn-Fixiervorrichtung (1) nach Anspruch 2, **dadurch gekennzeichnet, dass** die Mehrfaden-Erzeugungseinheit mehrere Bleche (14a, 14b) mit jeweils einer Mehrzahl von Schrägflächen (20) aufweist, wobei für jede Näheinheit (7) eine der Schrägflächen (20) vorgesehen ist.

4. Materialbahn-Fixiervorrichtung (1) nach einem der Ansprüche 1 bis 3, **dadurch gekennzeichnet, dass** mindestens zwei Schrägflächen (20) gegenläufig zueinander so orientiert sind, dass die resultierenden Kräfte, die über die Fadenpassage von diesen Schrägflächen (20) auf die Materialbahnen (3, 4) quer zur Förderrichtung (6) ausgeübt werden, in zueinander entgegengesetzte Richtungen wirken.

5. Materialbahn-Fixiervorrichtung (1) nach einem der Ansprüche 1 bis 4, **dadurch gekennzeichnet, dass** die Mehrfaden-Erzeugungseinheit (14) zur Vorgabe verschiedener Fadenweg-Verlängerungsmaße zwischen verschiedenen Vorgabepositionen verstellbar ist.

6. Materialbahn-Fixiervorrichtung (1) nach einem der Ansprüche 1 bis 5, **dadurch gekennzeichnet, dass** die Mehrfaden-Erzeugungseinheit (14) während des Nahtbildungsprozesses verlagerbar ist.

7. Materialbahn-Fixiervorrichtung (1) nach einem der Ansprüche 1 bis 6, **gekennzeichnet durch**
- mindestens eine Zusatz-Mehrfaden-Erzeugungseinheit (13) zur zusätzlichen Verlängerung des Fadenweges zwischen zwei Stichen (18ᵢ, 18ᵢ₊₁) der Fixiernaht (19) um einen Zusatz-Fadenweg (23), wobei die Zusatz-Mehrfaden-Erzeugungseinheit (13) im Betrieb im der Nähnadel (8) räumlich zugewandten Fadenlauf jenseits der beiden Materialbahnen (3, 4) angeordnet ist,
- mindestens eine Faden-Auszieheinheit (24) zum Ausziehen des zunächst jenseits der Materialbahnen (3, 4) vorliegenden Zusatz-Fadenwegs in den Fadenlauf zwischen den Materialbahnen (3, 4).

8. Materialbahn-Fixiervorrichtung (1) nach Anspruch 7, **dadurch gekennzeichnet, dass** die Zusatz-Mehrfaden-Erzeugungseinheit (13) als angetrieben quer zur Förderrichtung (6) verlagerbarer Fadenfinger räumlich zwischen der Nähnadel (8) in oberem Umkehrpunkt und den Materialbahnen (3, 4) angeordnet ist. wobei der Fadenfinger (13) so ausgeführt ist, dass er den Fadenweg während der Nahtbildung zunächst verlängert, wobei der Faden (10) nach erfolgter FadenwegVerlängerung aufgrund der Förderung durch die Materialbahn-Fördereinrichtung (5) außer Kontakt mit dem Fadenfinger (13) gerät.

9. Verfahren zum Fixieren mindestens zweier Materialbahnen (3, 4) unter Abstand miteinander unter Einsatz einer Materialbahn-Fixiervorrichtung (1) nach einem der Ansprüche 1 bis 8 mit folgenden Schritten:
- Fördern der Materialbahnen (3, 4) längs einer Förderrichtung (6) zwischen den Stichbildungswerkzeugen (8, 9) von mehreren Näheinheiten (7) hindurch,
- Erzeugen einer Fixiernaht (19) mittels der Stichbildungswerkzeuge (8, 9) unter Verwendung eines Fadens (10) mit verlängertem Fadenweg,
- Verlängern des Fadenweges der Fixiernaht (19) mit Hilfe einer zwischen den Materialbahnen angeordneten Mehrfaden-Erzeugungseinheit (14) während der Nahterzeugung.

10. Filtertaschen-Fertigungsanlage (2)
- mit einer Materialbahn-Fixiervorrichtung (1) nach einem der Ansprüche 1 bis 8,
- mit einer Versiegelungseinrichtung (27) zum Versiegeln der gebildeten Fixiernaht (19) so, dass die Materialbahnen (3, 4) über den Faden (10) unter Abstand zueinander dauerhaft fixiert sind,
- mit einer Materialbahn-Randverbindungseinrichtung (31) zum Schließen von Seitennähten und/oder Bodennaht zu einer erzeugten Filtertasche.

## Claims

1. Material web fixing device (1) for a filter bag manufacturing installation (2) comprising
- a material web transport device (5) for the transport of at least two material webs (3, 4) to be fixed to one another, by means of at least one fixing seam (19), at a distance from one another along a transport direction (6),
- a plurality of sewing units (7) with in each case one sewing needle (8) and a looper (9) acting as stitch forming tools between which the material webs (3, 4) can be passed through in the transport direction (6), the stitch forming tools interacting with a thread (10) to produce the fixing seam (19),
- an excess thread production unit (14) to lengthen a thread path between the material webs (3, 4),
- the excess thread production unit (14) being arranged in the thread run between the material webs (3, 4) during operation;
**characterized in that**
- the excess thread production unit (14) has in each case an oblique surface (20) running at an angle to the transport direction, the oblique surface (20) being arranged between the material webs (3, 4) during operation in such a way that it is passed by the thread (10) during seam formation due to the transport via the material web transport device (5),
- each sewing unit (7) is associated to a respective one of the oblique surfaces (20).

2. Material web fixing device (1) according to claim 1, **characterized in that** said excess thread production unit (14) is configured as at least one sheet metal plate (14a, 14b) with a plurality of oblique surfaces (20), one of said oblique surfaces (20) being provided for each sewing unit (7).

3. Material web fixing device (1) according to claim 2, **characterized in that** said excess thread production unit has a plurality of sheet metal plates (14a, 14b) with a plurality of oblique surfaces (20) each, with a respective one of the oblique surfaces (20) being provided for each sewing unit (7).

4. Material web fixing device (1) according to one of claims 1 to 3, **characterized in that** at least two oblique surfaces (20) are oriented counter to one another such that the resulting forces applied by these oblique surfaces (20) to the material webs (3, 4) in a direction transverse to the transport direction (6) when passed over by the thread (10) act in opposite directions.

5. Material web fixing device (1) according to any one of claims 1 to 4, **characterized in that** the excess thread production unit (14) is adjustable between various default positions to define various thread path lengthening dimensions.

6. Material web-fixing device (1) according to one of claims 1 to 5, **characterized in that** the excess thread production unit (14) is displaceable during the seam forming process.

7. Material web fixing device (1) according to one of claims 1 to 6, **characterized by**
- at least one additional excess thread production unit (13) to additionally lengthen the thread path between two stitches (18i, 18ᵢ₊₁) of the fixing seam (19) by an additional thread path (23), the additional excess thread production unit (13) being arranged, during operation, outside the two material webs (3, 4), in the thread run facing the sewing needle (8),
- at least one thread drawing unit (24) to draw the additional thread path, which is first disposed outside the material webs (3, 4), into the thread run between the material webs (3, 4).

8. Material web fixing device (1) according to claim 7, **characterized in that** the additional excess thread production unit (13), which is configured as a thread finger that is drivable to be displaced transversely to the transport direction (6), is arranged locally between the sewing needle (8) in the top dead center and the material webs (3, 4), wherein the thread finger (13) is configured such as to initially lengthen the thread path during seam formation, wherein the thread (10) comes out of contact with the thread finger (13) once the thread path has been lengthened due to the transport via the material web transport device (5).

9. Method of fixing at least two material webs (3, 4) at a distance from one another using a material web fixing device (1) according to any one of claims 1 to 8, the method comprising the following steps:
- transporting the material webs (3, 4) along a transport direction (6) to pass through between the stitch-forming tools (8, 9) of a plurality of sewing units (7),
- producing a fixing seam (19) by means of the stitch forming tools (8, 9) using a thread (10) with a lengthened thread path,
- lengthening the thread path of the fixing seam (19) during seam formation by means of an excess thread production unit (14) arranged between the material webs.

10. Filter bag manufacturing installation (2) comprising
- a material web fixing device (1) according to any one of claims 1 to 8,
- a sealing device (27) for sealing the fixing seam (19) formed in such a way that the material webs (3, 4) are permanently fixed at a distance from one another by means of the thread (10),
- a material web edge joining device (31) for closing side seams and/or bottom seam to form a ready-to-use filter bag.

## Revendications

1. Dispositif de fixation de bande de matériau (1) pour une installation de fabrication de sacs filtrants (2)
- avec un dispositif de transport de bande de matériau (5) pour le transport d'au moins deux bandes de matériau (3, 4) à fixer ensemble à distance au moyen d'au moins une couture de fixation (19) le long d'une direction de transport (6),
- avec une pluralité d'unités de couture (7) avec respectivement une aiguille de couture (8) et un préhenseur de fil (9) en tant qu'outils de formation de points coopérant avec un fil (10) pour produire la couture de fixation (19), entre lesquels les bandes de matériau (3, 4) peuvent être transportées dans la direction de transport (6),
- avec une unité de génération de fil excédentaire (14) pour prolonger un trajet de fil entre les bandes de matériau (3, 4),
- dans lequel l'unité de génération de fil excédentaire (14) est disposée, en service, dans le trajet de fil entre les bandes de matériau (3, 4) ;
**caractérisé en ce que**
- l'unité de génération de fil excédentaire (14) présente respectivement une surface inclinée (20) s'étendant obliquement par rapport à la direction de transport, qui est disposée en service entre les bandes de matériau (3, 4) de telle sorte que le fil (10) la traverse pendant la formation de la couture en raison du transport par le dispositif de transport de bande de matériau (5),
- l'une des surfaces inclinées (20) est associée à chaque unité de couture (7).

2. Dispositif de fixation de bande de matériau (1) selon la revendication 1, **caractérisé en ce que** l'unité de génération de fil excédentaire (14) est conçue comme au moins une tôle (14a, 14b) avec une pluralité de surfaces inclinées (20), l'une des surfaces inclinées (20) étant prévue pour chaque unité de couture (7).

3. Dispositif de fixation de bande de matériau (1) selon la revendication 2, **caractérisé en ce que** l'unité de génération de fil excédentaire comprend plusieurs tôles (14a, 14b) ayant chacune une pluralité de surfaces inclinées (20), l'une des surfaces inclinées (20) étant prévue pour chaque unité de couture (7).

4. Dispositif de fixation de bande de matériau (1) selon l'une quelconque des revendications 1 à 3, **caractérisé en ce qu'**au moins deux surfaces inclinées (20) sont orientées en sens inverse l'une de l'autre de telle sorte que les forces résultantes qui sont exercées sur les bandes de matériau (3, 4) transversalement à la direction de transport (6) par le passage du fil depuis ces surfaces inclinées (20) agissent dans des directions mutuellement opposées.

5. Dispositif de fixation de bande de matériau (1) selon l'une quelconque des revendications 1 à 4, **caractérisé en ce que** l'unité de génération de fil excédentaire (14) est réglable entre différentes positions de consigne pour la consigne de différentes mesures de prolongement du trajet du fil.

6. Dispositif de fixation de bande de matériau (1) selon l'une quelconque des revendications 1 à 5, **caractérisé en ce que** l'unité de génération de fil excédentaire (14) est déplaçable pendant le processus de formation de couture.

7. Dispositif de fixation de bande de matériau (1) selon l'une quelconque des revendications 1 à 6, **caractérisé par**
- au moins une unité de génération de fil excédentaire supplémentaire (13) pour prolonger en outre d'un trajet de fil supplémentaire (23) le trajet de fil entre deux points (18ᵢ, 18ᵢ₊₁) de la couture de fixation (19), l'unité de génération de fil excédentaire supplémentaire (13) étant disposée en service dans la course de fil tournée spatialement vers l'aiguille de couture (8), au-delà des deux bandes de matériau (3, 4),
- au moins une unité d'extraction de fil (24) pour extraire le trajet de fil supplémentaire présent tout d'abord au-delà des bandes de matériau (3, 4) dans la course de fil entre les bandes de matériau (3, 4).

8. Dispositif de fixation de bande de matériau (1) selon la revendication 7, **caractérisé en ce que** l'unité de génération de fil excédentaire supplémentaire (13) est disposée dans l'espace entre l'aiguille de couture (8) au point d'inversion supérieur et les bandes de matériau (3, 4) sous la forme d'un doigt de fil pouvant être déplacé par entraînement transversalement à la direction de transport (6), le doigt de fil (13) étant réalisé de telle sorte qu'il prolonge d'abord le trajet du fil pendant la formation de la couture, le fil (10), une fois le prolongement du trajet du fil effectué, se trouvant hors de contact avec le doigt de fil (13) en raison du transport par le dispositif de transport de bande de matériau (5).

9. Procédé pour fixer au moins deux bandes de matériau (3, 4) à distance l'une de l'autre en utilisant un dispositif de fixation de bande de matériau (1) selon l'une quelconque des revendications 1 à 8, comprenant les étapes suivantes :
- transporter les bandes de matériau (3, 4) le long d'une direction de transport (6) entre les outils de formation de points (8, 9) de plusieurs unités de couture (7),
- générer une couture de fixation (19) au moyen des outils de formation de points (8, 9) en utilisant un fil (10) avec un trajet de fil prolongé,
- prolonger le trajet du fil de la couture de fixation (19) à l'aide d'une unité de génération de fil excédentaire (14) disposée entre les bandes de matériau pendant la génération de la couture.

10. Installation de fabrication de sacs filtrants (2)
- avec un dispositif de fixation de bande de matériau (1) selon l'une quelconque des revendications 1 à 8,
- avec un dispositif de scellement (27) pour sceller la couture de fixation (19) formée de telle sorte que les bandes de matériau (3, 4) sont fixées de manière durable par le fil (10) en étant espacées l'une de l'autre,
- avec un dispositif de raccordement de bord de bande de matériau (31) pour fermer des coutures latérales et/ou une couture de fond à un sac filtrant produit.
